# EUROPÄISCHE PATENTSCHRIFT

(11) **EP 1 046 788 B1**
(45) Veröffentlichungstag und Bekanntmachung des Hinweises auf die Patenterteilung: **04.08.2004**
(21) Anmeldenummer: 99810328.7
(22) Anmeldetag: 21.04.1999
(51) Int. Cl.: F01D 25/24

(54) **Diffusor**
Nozzle
Diffuseur

(43) Veröffentlichungstag der Anmeldung: 25.10.2000
(73) Patentinhaber: ALSTOM Technology Ltd, 5400 Baden (CH)
(72) Erfinder: Hochstrasser, Roger, 5000 Aarau (CH); Konezciny, Stephan, 5430 Wettingen (CH)

(56) Entgegenhaltungen:
- US-A- 4 642 025
- US-A- 5 037 269
- US-A- 5 628 617

## Beschreibung

### TECHNISCHES GEBIET

Bei der Erfindung handelt es sich um eine Anordnung bestehend aus einem Diffusor, der zu einem Diffusorgehäuse eingebaut ist. Eine Anordnung entsprechend dem Oberbegriff des Anspruchs 1 ist aus US-A-3·021·110 bekannt.

### STAND DER TECHNIK

Es sind verschiedene Möglichkeiten bekannt, Diffusoren, wie sie beispielsweise zur Einströmung von Dampf in eine Turbine eines Dampfkraftwerks eingesetzt werden, in einem Diffusorgehäuse zu befestigen. Es ist möglich, den Diffusor aus einem ferritischen bzw. ferritisch-martensitischen Material an dem Diffusorgehäuse mit Schrauben zu befestigen. Dies hat aber den Nachteil, dass diese Schrauben von aussen zugänglich sein müssen, was eine Vergrösserung des Gehäuses zur Folge hat. Es ist auch bekannt, den Diffusor mit einem Gewinde am Diffusionsgehäuse festzuschrauben. Das hat aber den Nachteil, dass ein Ausbau des Diffusors aus dem Diffusorgehäuse nach einer längeren Inbetriebnahme des Diffusors durch die Temperatureinwirkung nicht mehr möglich ist. Es sind auch Diffusoren aus einem austenitischen Material bekannt, welche in dem Diffusorgehäuse eingeschrumpft werden. Diese werden aber durch das austenitisches Material relativ teuer. Zudem sind die Diffusoren vom Diffusorgehäuse nicht mehr lösbar.

US-A-5.628.617 offenbart beispielweise einem solchen Diffusor einer Dampfturbine.

### DARSTELLUNG DER ERFINDUNG

Das Ziel der Erfindung, we sie in den Ausprüchen gekennzeichnet ist, ist es, diese Nachteile zu überwinden. Die Erfindung löst die Aufgabe, einen Diffusor in einem Diffusorgehäuse so zu befestigen, dass er auch nach längerer Inbetriebnahme und grösserer Temperatureinwirkung leicht wieder aus dem Gehäuse ausbaubar ist. Ebenfalls soll der Einsatz von teuren austenistischen Diffusoren vermieden werden. Vorteilhaft dehnt sich das verspannende Element zwischen dem Diffusor und dem Diffusorgehäuse bei Betrieb des Diffusors durch die Temperatureinwirkung stärker als das umgebende Material aus, wobei es sich dabei selbst einschrumpft und dem Diffusor in dem Diffusorgehäuse einen sicheren Halt gibt. Der Diffusor kann also mit einem gewissen Spiel in das Diffusorgehäuse eingebaut werden und bekommt seinen sicheren Halt während des Betriebes durch die Temperaturänderung. Im erkalteten Zustand ist es einfach möglich, den Diffusor aus dem Diffusorgehäuse wieder auszubauen. Erfindungsgemäss ist das dichtende bzw. verspannende Element auf einem Zentriersitz gelagert und sorgt zusätzlich für eine Zentrierung des Diffusors.

### KURZE BESCHREIBUNG DER ZEICHNUNGEN

Es zeigen:
- **Fig.1**: einen Längsschnitt durch eine Ausführungsform eines Diffusors und
- **Fig.2**: einen Querschnitt (entsprechend der Linie II-II in der Figur 1) durch eine Ausführungsform eines Diffusors.
- **Fig.3**: einen Längsschnitt durch eine Ausführungsform eines erfindungsgemässen Diffusors und
- **Fig.4**: einen Querschnitt (entsprechend der Linie IV-IV in der Figur 3) durch die Ausführungsform eines erfindungsgemässen Diffusors.

Es sind nur die für die Erfindung wesentlichen Elemente dargestellt. Gleiche Elemente werden in unterschiedlichen Figuren gleich bezeichnet.

### WEG ZUR AUSFÜHRUNG DER ERFINDUNG

Die Figur 1 zeigt einen Längsschnitt durch eine Ausführungsform eines Diffusors 1. Ein solcher Diffusor 1 wird beispielsweise in einem Dampfkraftwerk zur Einströmung von Dampf in eine Turbine eingesetzt. Der Diffusor 1 ist in einem Diffusorgehäuse 4 eingebaut. Sowohl der Diffusor 1 als auch das Diffusorgehäuse 4 sind entweder aus einem ferritischen oder einem ferritischen/martensitischen Material. Ein solches Material kann bis zu einer Temperatur von ca. 600°C des durchströmenden Mediums eingesetzt werden. Beispielsweise kann es sich bei einem ferritischen Material um G17CrMoV5-10 (nach DIN: Werkstoffnr. 1.7706) handeln. Der thermische Ausdehnungskoeffizient von einem solchen ferritischen Material ist ca. 13.5 x 10⁻⁶ [1/K] (Wert bei 500°C). Bei einem ferritisch-martensitischen Materialien ist z.B. G-X22CrMoV12 1 (nach DIN: Werkstoffnr. 1.4931) denkbar. Der thermische Ausdehnungskoeffizient von einem solchen ferritisch-martensitischen Material ist ca. 11.5 x 10⁻⁶ [1/K] bei 500°C. Zwischen dem Diffusor 1 und dem Diffusorgehäuse 4 ist ein dichtendes Element 2 angeordnet, welches in dem dargestellten Ausführungsbeispiel ein Dichtungsring 2 ist. Vor und hinter dem Dichtungsring 2 sind auf jeder Seite zwei Halbschalen 3 angeordnet. Zur besseren Darstellung sind diese dichtende bzw. verspannende Elemente 2,3 in der Figur 1 explosionsartig herausgezeichnet. Die Halbschalen 3 und der Dichtungsring 2 sind aus einem Material mit einem grössen Wärmeausdehnungskoeffizienten als der Diffusor 1 und das Diffusorgehäuse 4. Vorzugsweise bestehen sie aus einem austenitischen Material. Denkbar dafür ist z.B. X8CrNiMoVNb16 13 (DIN-Werkstoffnr. 1.4988). Der thermische Ausdehnungskoeffizient ist bei 500°C: 18.3x10⁻⁶ [1/K].

Die Figur 2 zeigt einen Querschnitt durch eine Ausführungsform eines Diffusors 1 entsprechend dem Schnitt II-II in der Figur 1. Es sind in der Figur 2 zwischen dem Diffusor 1 und dem Diffusorgehäuse 4 die beiden vorderen Halbschalen 3 sichtbar. Zwischen den beiden Halbschalen 3 befindet sich an jedem Ende ein kleiner Spalt, in welchem in der Figur 2 der dahinter liegende Dichtungsring 2 sichtbar wird. Die Halbschalen 3 bestehen aus einem Material mit einem grösseren Wärmeausdehnungskoeffizient als der Diffusor 1 und sie dehnen sich dadurch bei Betrieb des Diffusors stärker aus. Dieser Effekt wird bei einer Temperatur oberhalb von ca. 450°C effektiv wirksam. Der erwähnte Spalt sorgt dafür, dass sich die thermische Ausdehnung der Halbschalen 3 nicht nur in radialer Richtung stattfindet, sondern auch in Richtung dieses Spaltes. Durch diese Anordnung ist es vorteilhaft möglich, den Diffusor 1 im kalten Zustand mit einem gewissen Spiel in das Diffusorgehäuse 4 einzusetzen. Durch die verstärkte thermische Ausdehnung während des Betriebs des Diffusors 1 schrumpfen sich die Halbschalen 3 am Gehäuse fest und sorgen für einem sicheren Halt des Diffusors 1. Zu einem gewissen Mass dichten sie auch den Spalt zwischen dem Diffusor 1 und dem Diffusorgehäuse 4 ab. Der Dichtungsring 2 ist vorgesehen, um die Leckage, die durch den erwähnten Spalt entsteht, zu minimieren. Es ist auch denkbar, die Halbschalen in einer C-Form auszuführen. Dadurch entsteht lediglich ein Spalt zwischen den beiden Enden des Cs. Da die thermische Ausdehnung des Dichtungsringes 2 und der Halbschalen 3 reversibel sind, ist es vorteilhaft möglich, den Diffusor 1 im erkalteten Zustand einfach aus dem Diffusorgehäuse 4 auszubauen.

In der Figur 3 ist eine Ausführungsform eines erfindungsgemässen Diffusors 1 dargestellt. Der erfindungsgemässe Diffusor 1 ist wieder in ein Diffusorgehäuse 4 eingebaut. Diffusor 1 bzw. Diffusorgehäuse 4 sind wie in dem in der Figur 1 angegebenen Ausführungsbeispiel aus einem ferritischen bzw. ferritisch-martensitischen Material. In dieser Ausführungsform ist der Dichtungsring 2 auf einem Zentriersitz 5 an einem Ende des Diffusors 1 angeordnet. Der Dichtungsring 2 besteht wieder aus einem Material mit einem höheren thermischen Ausdehnungskoeffizienten im Vergleich mit dem Material des Diffusors 1 bzw. des Diffusorgehäuses 4, vorzugsweise besteht er aus einem austenitischen Material. Er ist entsprechend der Form des Zentriersitzes 5 mit zwei Abschrägungen ausgebildet. Der Dichtungsring 2 ist wie im ersten Ausführungsbeispiel mit einem gewissen Spiel um den Diffusor 1 angeordnet. Da sich der Dichtungsring 2 stärker ausdehnt als das Material des Diffusors 1 bzw. des Diffusorgehäuses 4 wirkt er in diesem Ausführungsbeispiel nicht nur verspannend, sorgt also für einen sicheren Sitz des Diffusors 1 im Diffusorgehäuse 4 bedingt durch die grössere Wärmeausdehnung bei Temperaturerhöhung durch den Betrieb, und gleichzeitig auch dichtend, sondern er fixiert den Diffusor 1 durch den Zentriersitz 5 auch in horizontaler Lage. Senkt sich die Temperatur nach einem Herabfahren der Anlage wieder, ist es einfach möglich, den Diffusor 1 auszubauen, da sich die thermischen Ausdehnungen zurückbilden und er mit einem Spiel in das Diffusorgehäuse 4 eingebaut ist. Da der Dichtungsring 2 an einem Ende des Diffusors 1 angebracht ist, wird er zusätzlich durch einen Haltering 6 gehalten. Dieser Haltering 6 enthält eine Abschrägung des Zentriersitzes 5. Der Haltering 6 ist am Ende des Diffusors 1 befestigt. Möglich ist, dass er daran geschraubt oder aufgeschrumpft ist. In einer weiteren Ausführungsform, welche nicht in einer Figur dargestellt ist, besteht der Dichtungsring 2 aus mehreren Teilen. Denkbar ist, ihn wie in dem in der Figur 1 dargestellten Ausführungsbeispiel aus zwei Teilen (also zwei Halbschalen) auszuführen. Aber auch drei oder mehr Teile sind möglich. In diesem Fall ist es nicht notwendig, den Haltering als Extrateil zu fertigen, sondern er kann in den Diffusor 1 integriert werden, da die verschiedenen Teile des Dichtungsrings 2 von aussen aufgesetzt werden können.

In der Figur 4 ist der Schnitt IV-IV der Figur 3 angegeben. Wie dargestellt, ist der Dichtungsring 2 in diesem Ausführungsbeispiel einteilig um dem Diffusor 1 zwischen Diffusor 1 und Diffusorgehäuse 4 angeordnet. Aber auch eine Segmentierung des Dichtungsrings 2 in mehrere Teile ist denkbar.

### BEZUGSZEICHENLISTE

- 1: Diffusor
- 2: Dichtungsring, dichtendes Element
- 3: Halbschalen, verspannendes Element
- 4: Diffusorgehäuse
- 5: Zentriersitz
- 6: Haltering

## Patentansprüche

1. Anordnung bestehend aus einem Diffusor (1 ), der in einem Diffusorgehäuse (4) eingebaut ist, wobei beides aus einem ferritischen oder ferritisch-martensitischen Material besteht, wobei um den Diffusor (1), zwischen Diffusor (1) und dem Diffusorgehäuse (4), mindestens ein dichtendes bzw. verspannendes Element (2) angeordnet ist, welches aus einem Material mit einem grösseren Wärmeausdehnungskoeffizienten als das Material des Diffusors (1) besteht,
**dadurch gekennzeichnet, dass**
das mindestens eine dichtende bzw. verspannende Element (2) auf einem Zentriersitz (5) um den Diffusor (1) angeordnet ist, wobei der Zentriersitz (5) durch zwei Abschrägungen des dichtenden Elements (2) gebildet ist und wobei die Abschrägungen zum Diffusor (1) hin ausgebildet sind.

2. Anordnung nach Anspruch 1,
**dadurch gekennzeichnet, dass**
das mindestens eine dichtende bzw. verspannende Element (2) aus einem austenitischen Material besteht.

3. Anordnung nach Anspruch 2 oder 3,
**dadurch gekennzeichnet, dass**
einströmungsseitig am Diffusor (1) ein Haltering (6) angeordnet ist, welcher das mindestens eine dichtende bzw. verspannende Element (2) axial sichert.

4. Anordnung nach Anspruch 3,
**dadurch gekennzeichnet, dass**
der Haltering (6) und der Diffusor (1) zwei separate Bauteile sind und der Haltering (6) einströmungsseitig auf den Diffusor (1) aufgeschrumpft oder geschraubt ist.

5. Anordnung nach Anspruch 3,
**dadurch gekennzeichnet, dass**
der Haltering (6) und der Diffusor (1) aus einem Teil besteht und damit der Haltering (6) in den Diffusor (1) intergriert ist.

6. Anordnung nach einem der Ansprüche 3 bis 5,
**dadurch gekennzeichnet, dass**
die eine Abschrägung des Zentriersitzes (5) auf dem Haltering (6) und die zweite Abschrägung auf dem Diffusor (1) angeordnet ist.

7. Anordnung nach einem der Ansprüche 1 bis 6,
**dadurch gekennzeichnet, dass**
das mindestens eine dichtende bzw. verspannende Element (2) aus mindestens. zwei Segmenten besteht.

## Claims

1. Arrangement consisting of a diffuser (1) which is fitted in a diffuser housing (4), both being made of a ferritic or ferritic-martensitic material, at least one sealing or restraining element (2) being arranged around the diffuser (1), between the diffuser (1) and the diffuser housing (4), this element (2) being made of a material having a greater coefficient of thermal expansion than the material of the diffuser (1), **characterized in that** the at least one sealing or restraining element (2) is arranged on a centring seat (5) around the diffuser (1), the centring seat (5) being formed by two bevels of the sealing element (2), and the bevels being formed towards the diffuser (1).

2. Arrangement according to Claim 1, **characterized in that** the at least one sealing or restraining element (2) is made of an austenitic material.

3. Arrangement according to Claim 2 or 3, **characterized in that** a retaining ring (6) is arranged on the diffuser (1) on the inflow side, this retaining ring (6) axially securing the at least one sealing or restraining element (2).

4. Arrangement according to Claim 3, **characterized in that** the retaining ring (6) and the diffuser (1) are two separate components, and the retaining ring (6) is shrunk or screwed onto the diffuser (1) on the inflow side.

5. Arrangement according to Claim 3, **characterized in that** the retaining ring (6) and the diffuser (1) consist of one part and thus the retaining ring (6) is integrated into the diffuser (1).

6. Arrangement according to one of Claims 3 to 5, **characterized in that** the one bevel of the centring seat (5) is arranged on the retaining ring (6) and the second bevel is arranged on the diffuser (1).

7. Arrangement according to one of Claims 1 to 6, **characterized in that** the at least one sealing or restraining element (2) consists of at least two segments.

## Revendications

1. Dispositif se composant d'un diffuseur (1) qui est intégré dans un boîtier de diffuseur (4), tous deux étant constitués d'un matériau ferritique ou ferritique-martensitique, au moins un élément (2) d'étanchéité ou de serrage étant disposé autour du diffuseur (1), entre le diffuseur (1) et le boîtier de diffuseur (4), lequel se compose d'un matériau avec un plus grand coefficient de dilatation thermique que le matériau du diffuseur (1),
**caractérisé en ce que**
l'au moins un élément (2) d'étanchéité ou de serrage étant disposé sur un siège de centrage (5) autour du diffuseur (1), le siège de centrage (5) étant formé par deux biseaux de l'élément (2) d'étanchéité et les biseaux étant réalisés en direction du diffuseur (1).

2. Agencement selon la revendication 1,
**caractérisé en ce que**
l'au moins un élément (2) d'étanchéité ou de serrage se compose d'un matériau austénitique.

3. Agencement selon la revendication 2 ou 3,
**caractérisé en ce que**
l'on dispose du côté de l'entrée de l'écoulement au niveau du diffuseur (1), une bague de fixation (6) qui fixe axialement l'au moins un élément (2) d'étanchéité ou de serrage.

4. Agencement selon la revendication 3,
**caractérisé en ce que** la bague de fixation (6) et le diffuseur (1) sont deux composants séparés et la bague de fixation (6) est emmanchée à chaud ou est vissée du côté de l'écoulement sur le diffuseur (1).

5. Agencement selon la revendication 3,
**caractérisé en ce que**
la bague de fixation (6) et le diffuseur (1) se composent d'une seule pièce et de ce fait la bague de fixation (6) est intégrée dans le diffuseur (1).

6. Agencement selon l'une quelconque des revendications 3 à 5,
**caractérisé en ce que**
l'un des biseaux du siège de centrage (5) est disposé sur la bague de fixation (6) et le deuxième biseau est disposé sur le diffuseur (1).

7. Agencement selon l'une quelconque des revendications 1 à 6,
**caractérisé en ce que**
l'au moins un élément (2) d'étanchéité ou de serrage se compose d'au moins deux segments.
